# EUROPÄISCHE PATENTANMELDUNG

(11) **EP 1 072 750 A1**
(43) Veröffentlichungstag der Anmeldung: **31.01.2001**
(21) Anmeldenummer: 99114660.6
(22) Anmeldetag: 27.07.1999
(51) Int. Cl.: E06B 3/48

(54) **Sektionaltor**

(71) Anmelder: NIEMETZ TORSYSTEME GMBH, D-96167 Königsfeld (DE)
(72) Erfinder: Niemetz, Hermann, 96167 Königsfeld (DE)
(74) Vertreter: LOUIS, PÖHLAU, LOHRENTZ & SEGETH

(57) **Zusammenfassung**

Ein einfacher selbstzentrierender Zusammenbau der Sektionaltorelemente (12,14) ist möglich, wenn am ersten Längsrand (30) an die Federerhebung (34) innenseitig und außenseitig je eine Auflageschulter (38) angrenzt und wenn am zweiten Längsrand (32) an die Nutausnehmung (36) innenseitig und außenseitig je eine Widerlagerschulter (40) angrenzt. Im geschlossenen Zustand des Sektionaltores (10) liegen die Widerlagerschultern (40) auf den Auflageschultern (38) auf. Um innenseitig einen Fingerschutz zu gewährleisten, ist die Gelenkachse (22) in der Nachbarschaft der innnenseitigen Auflageschulter (38) und der innenseitigen Widerlagerschulter (40) vorgesehen. Ein außenseitiger Fingerschutz im aufgeschwenkten Zustand wird durch ein Profilelement (44) erzielt, das von der Federerhebung (34) wegsteht.

## Beschreibung

Die Erfindung betrifft ein Sektionaltor mit Sektionaltorelementen, die jeweils durch an der Innenseite der Sektionaltorelemente angebrachte Gelenke miteinander um eine zugehörige Gelenkachse schwenkbar verbunden sind, wobei der eine Längsrand jedes Sektionaltorelementes mit einer sich längserstreckenden Federerhebung und der zweite Längsrand jedes Sektionaltorelementes mit einer sich längserstreckenden Nutausnehmung ausgebildet ist.

Ein derartiges Sektionaltor ist aus der DE 40 19 569 C2 bekannt. Bei diesem bekannten Sektionaltor sind die zur jeweiligen Gelenkachse zugehörigen Längsränder der zueinander benachbarten Sektionaltorelemente als Kreiszylinderabschnitte ausgebildet, wobei die die kreiszylinderabschnittförmigen Längsränder bildenden Teile der Sektionaltorelemente als separate aufsteckbare Aufsatzteile ausgebildet sind. An den zu diesen Aufsatzteilen benachbarten Längsrändern der jeweils benachbarten Sektionaltorelemente ist jeweils eine Lippe vorgesehen, die an dem zugehörigen Aufsatzteil in voller Länge anliegt und beim Verschwenken der beiden benachbarten Sektionaltorelemente relativ zueinander an dem Aufsatzteil in dessen Umfangsrichtung entlangstreicht und den Spalt zwischen den Sektionaltorelementen verschließt. Die Ausbildung der zueinander benachbarten Sektionaltorelemente-Längsränder mit einem kreiszylinderabschnittförmigen profilierten aufsteckbaren Aufsatzteil und einer sich in voller Länge erstreckenden Lippe bedingt einen erheblichen Arbeitsaufwand. Auch die Montage, d.h. der Zusammenbau der Sektionaltorelemente zum Sektionaltor ist bei diesem bekannten Sektionaltor aufwendig, weil vermieden werden muß, daß es beim Zusammenbau der Sektionaltorelemente zu Beschädigungen des kreiszylinderabschnittförmigen profilierten Aufsatzteiles bzw. insbesondere der dazu benachbarten Lippe kommt. Ein weiterer Mangel dieses bekannten Sektionaltores besteht darin, daß ein Fingerschutz wohl an der Außenseite gegeben ist, nicht jedoch an der Innenseite im Bereich der die Sektionaltorelemente miteinander gelenkig verbindenden Gelenke.

Der Erfindung liegt die Aufgabe zugrunde, ein Sektionaltor der eingangs genannten Art zu schaffen, das profiliertechnisch einfach und kostengünstig realisierbar ist, bei welchen ein optimaler Fingerschutz sowohl außenals auch innenseitig gewährleistet wird, und bei dem der Zusammenbau der Sektionaltorelemente zum Sektionaltor einfach, zeitsparend und präzise möglich ist.

Diese Aufgabe wird bei einem Sektionaltor der eingangs genannten Art erfindungsgemäß dadurch gelöst, daß am ersten Längsrand an die Federerhebung innenseitig und außenseitig je eine Auflageschulter angrenzt, und daß am zweiten Längsrand an die Nutausnehmung innenseitig und außenseitig je eine Widerlagerschulter angrenzt, die im geschlossenen Zustand des Sektionaltores auf den zugehörigen Auflageschultern aufliegen, wobei die Gelenkachse in der Nachbarschaft der innenseitigen Auflageschulter und der innenseitigen Widerlagerschulter vorgesehen ist. Durch diese Ausbildung wird der Vorteil erzielt, daß die Sektionaltorelemente einfach, zeitsparend präzise übereinander angeordnet werden können. Hierbei ergibt sich durch die Federerhebung am ersten Längsrand und die Nutausnehmung am dazu benachbarten zweiten Längsrand des benachbarten Sektionaltorelementes eine Selbstzentrierung der Sektionaltorelemente beim Aufsetzen des jeweiligen Sektionaltorelementes auf das darunter befindliche Sektionaltorelement. Nach dem Aufeinandersetzen der besagten Sektionaltorelemente können die Gelenke montiert werden. Dadurch, daß erfindungsgemäß die Gelenkachse in unmittelbarer Nachbarschaft der innenseitigen Auflageschulter und der innenseitigen Widerlagerschulter der miteinander zu verbindenden Sektionaltorelemente vorgesehen ist, ergibt sich der Vorteil, daß die Gelenke relativ klein dimensioniert sein können, was bedeutet, daß sie vergleichsweise wirtschaftlich realisierbar sind. Außerdem wird durch die erfindungsgemäße Anordnung der relativ kleinen Gelenke derart, daß die Gelenkachse in der Nachbarschaft der innenseitigen Auflageschulter und der innenseitigen Widerlagerschulter der jeweils benachbarten Sektionaltorelemente vorgesehen ist, erreicht, daß der Spaltabstand der zueinander benachbarten Längsränder der Sektionaltorelemente in ihrer aufgeschwenkten Position so klein ist, daß es nicht möglich ist, dazwischen einen Finger einzustecken. D.h. daß auch innenseitig der entsprechende Fingerschutz gewährleistet ist.

Bevorzugt ist es, wenn die am ersten Längsrand des jeweiligen Sektionaltorelementes vorgesehene Federerhebung mit einer Längsnut ausgebildet ist, in der ein einen zur Gelenkachse mindestens annähernd konzentrischen bogenförmigen Querschnitt aufweisendes Profilelement mit einem Befestigungsabschnitt festgelegt ist, wobei das Profilelement im geschlossenen Zustand des Sektionaltores mit seinem vom Befestigungsabschnitt entfernten Vorderrand an einer Innenfläche der Nutausnehmung des zweiten Längsrandes des jeweils benachbarten Sektionaltorelementes dicht anliegt und im aufgeschwenkten Zustand einen Fingerschutz nach außen hin bildet. Bei dem besagten Profilelement kann der Befestigungsabschnitt kederartig gestaltet sein. Das Profilelement kann aus einem Kunststoffmaterial definierter Elastizität bestehen. Desgleichen ist es möglich, daß das Profilelement aus einem steifen Material besteht und der Vorderrand des Profilelementes ein Dichtungselement aufweist. Dieses Dichtungselement besteht zweckmäßigerweise aus einem elastisch nachgiebigen Gummi- bzw. Kunststoffmaterial und liegt im geschlossenen Zustand des Sektionaltores an der Innenfläche der Nutausnehmung des zweiten Längsrandes des jeweiligen benachbarten Sektionaltorelementes abdichtend an. Bei dem Dichtungselement kann es sich um ein vom Profilelement getrenntes, selbständiges Element handeln, das am zugehörigen Profilelement fixiert wird. Um den Montageaufwand des Fixierens des Dichtungselementes am zugehörigen Profilelement zu vermeiden, kann das Profilelement mit dem Dichtungselement in einem Zweikomponenten-Extrusionsverfahren hergestellt sein.

Das Profilelement liegt mit seinem Vorderrand bzw. mit dem an seinem Vorderrand vorgesehenen Dichtungselement nur im geschlossenen Zustand des Sektionaltores an der Innenfläche der Nutausnehmung des zweiten Längsrandes des jeweils benachbarten Sektionaltorelementes abdichtend an. In jeder Schwenkstellung benachbarter Sektionaltorelemente ist das Profilelement von der Innenfläche der Nutausnehmung des zweiten Längsrandes des jeweils benachbarten Sektionaltorelementes definiert beabstandet, so daß beim Verschwenken eine Reibung zwischen dem Profilelement und dem zweiten Längsrand des jeweils benachbarten Sektionaltorelementes vermieden wird.

Bei dem erfindungsgemäßen Sektionaltor kann der erste Längsrand jedes Sektionaltorelementes mindestens innenseitig an die Auflagerschulter angrenzend mit einer Sicke ausgebildet sein, in der das kurze Scharnierelement des jeweiligen Gelenkes befestigt ist. Durch diese Sicke wird die Steifigkeit des jeweiligen Sektionaltorelementes entlang des ersten Längsrandes verbessert. Besonders vorteilhaft ist diese mindestens innenseitig vorgesehene Sicke, in welcher das kurze Scharnierelement des jeweiligen Gelenkes befestigt ist, weil durch sie die Gelenkachse definiert derartig versetzt wird, daß ein relativ kleines Gelenk zur Anwendung gelangen kann. Besonders vorteilhaft ist diese Ausbildung mit der Sicke, weil durch sie eine vertikale Lastabstützung erreicht wird.

Als zweckmäßig hat es sich erwiesen, wenn der die Federerhebung und die Auflageschultern aufweisende erste Längsrand und der die Nutausnehmung und die Widerlagerschultern aufweisende zweite Längsrand jedes Sektionaltorelementes mit einem mindestens annähernd symmetrischen Querschnittsprofil ausgebildet sind, weil es dann möglich ist, daß jedes Sektionaltorelement zwei miteinander verbundene profilierte Blechteile aufweist, die mit einem Kunststoffmaterial ausgeschäumt sind. Durch die besagte symmetrische Profilierung ist es in vorteilhafter Weise möglich, die beiden profilierten Blechteile mit demselben Profil und somit mit Hilfe eines einzigen Werkzeuges herzustellen, wobei die profilierten Blechteile sowohl für die Innenwand als auch für die Außenwand des jeweiligen Sektionaltorelementes verwendbar sind. Bei einem solchen Sektionaltor der zuletzt genannten Art können die miteinander verbundenen profilierten Blechteile also die gleiche Profilkonturierung aufweisen und miteinander spiegelbildlich verbunden sein. Auf diese Weise ergibt sich ein relativ einfach und preisgünstig zu realisierendes Profiltor bzw. einfach zu realisierende Profiltorelemente für ein Profiltor.

Erfindungsgemäß können die profilierten Blechteile derartig geformt, d.h. profiliert sein, daß im zusammengebauten Zustand der beiden Blechteile direkt und unmittelbar die am ersten Längsrand des jeweiligen Sektionaltorelementes ausgebildete Federerhebung mit den angrenzenden Auflageschultern und mit der am zweiten Längsrand ausgebildeten Nutausnehmung mit den daran angrenzenden Widerlagerschultern realisiert sind, es ist jedoch auch möglich, daß der erste und der zweite Längsrand jedes Sektionaltorelementes jeweils ein Metallprofilelement aufweisen, wobei diese Metallprofilelemente mit der Federerhebung mit den angrenzenden Auflageschultern bzw. mit der Nutausnehmung mit den daran angrenzenden Widerlagerschultern ausgebildet sind.

Bei einem Sektionaltor der zuletzt genannten Art können die am ersten und am zweiten Längsrand des jeweiligen Sektionaltorelementes vorgesehenen Metallprofilelemente einteilig ausgebildet sein. Solche Metallprofilelemente können bspw. aus Aluminium, aus einer Aluminiumlegierung oder aus einem beliebigen anderen geeigneten Material realisiert sein.

Um durch solche Metallprofilelemente mögliche Wärmebrücken zu vermeiden, kann das jeweilige Metallprofilelement zweiteilig ausgebildet sein, wobei die beiden Profilteile des jeweiligen Metallprofilelementes miteinander mittels mindestens eines wärmeisolierenden Verbindungselementes verbunden sind.

Weitere Einzelheiten, Merkmale und Vorteile ergeben sich aus der nachfolgenden Beschreibung von in der Zeichnung dargestellten Ausbildungen des erfindungsgemäßen Sektionaltores bzw. benachbarter und miteinander gelenkig verbundener Sektionaltorelemente des Sektionaltores bzw. wsentlicher Einzelheiten desselben. Es zeigen:
- Figur 1: in einer Schnittdarstellung Abschnitte zweier benachbarter Sektionaltorelemente einer ersten Ausbildung des Sektionaltores im geschlossenen Zustand,
- Figur 2: einen Abschnitt des Sektionaltores gemäß Figur 1 in Blickrichtung des Pfeiles II, d.h. in Blickrichtung auf ein die benachbarten Sektionaltorelemente miteinander gelenkig verbindendes Gelenk,
- Figur 3: eine der Figur 1 ähnliche Schnittdarstellung, wobei die benachbarten und abschnittweise gezeichneten Sektionaltorelemente sich in einem aufgeschwenkten Zustand befinden,
- Figur 4: eine der Figur 1 ähnliche Schnittdarstellung einer zweiten Ausbildung des Sektionaltores, die sich von der in Figur 1 gezeichneten Ausführungsform nur dadurch unterscheidet, daß das Profilelement an seinem Vorderrand mit einem Dichtungselemente versehen ist,
- Figur 5: eine Seitenansicht zueinander benachbarter und mittels Gelenken miteinander gelenkig verbundener Metallprofilelemente benachbarter (nicht dargestellter) Sektionaltorelemente, wobei die Metallprofilelemente im geschlossenen Zustand der Sektionaltorelemente gezeichnet sind,
- Figur 6: eine der Figur 5 entsprechende Darstellung, wobei die miteinander gelenkig verbundenen Metallprofilelemente benachbarter Sektionaltorelemente in einem aufgeschwenkten Zustand gezeichnet sind,
- Figur 7: eine der Figur 5 ähnliche Seitenansicht miteinander gelenkig verbundener Metallprofilelemente, die jedoch jeweils aus zwei voneinander unabhängigen, getrennten Profilteilen bestehen, die miteinander mittels wärmeisolierender Verbindungselemente verbunden sind, um Wärmebrücken durch die Metallprofilelemente hindurch zu vermeiden, und
- Figur 8: eine der Figur 7 entsprechende Darstellung, wobei die beiden Metallprofilelemente jedoch in einem aufgeschwenkten Zustand der zugehörigen, nicht gezeichneten, Sektionaltorelemente dargestellt sind.

Die Figuren 1, 2 und 3 zeigen eine erste Ausbildung des Sektionaltores 10 mit Sektionaltorelementen 12 und 14, von welchen zwei zueinander benachbarte Sektionaltorelemente 12 und 14 abschnittweise dargestellt sind. Das Sektionaltor 10 besteht jedoch aus einer Anzahl solcher Sektionaltorelemente 12 und 14, die miteinander mit Hilfe von Gelenken 16 schwenkbeweglich verbunden sind. Die Gelenke 16 sind als Scharniere ausgebildet, die jeweils ein kurzes Scharnierelement 18 und ein im Vergleich hierzu langes Scharnierelement 20 aufweisen. Die zueinander benachbarten Sektionaltorelemente 12 und 14 sind mittels mindestens zweier solcher Gelenke 16 miteinander gelenkig verbunden. Die Gelenke 16 sind hierbei derartig vorgesehen, daß sie eine gemeinsame Gelenkachse 22 definieren.

Das jeweilige kurze Scharnierelement 18 ist mittels Schrauben 24 am Sektionaltorelement 12 fixiert. Das jeweilige lange Scharnierelement 20 ist mit Schrauben 26 und Nieten 28 am Sektionaltorelement 14 fixiert.

Jedes Sektionaltorelement 12, 14 weist einen ersten Längsrand 30 und einen zweiten Längsrand 32 auf, die voneinander beabstandet zueinander parallel vorgesehen sind. Der jeweilige erste Längsrand 30 ist mit einer Federerhebung 34 und der jeweilige zweite Längsrand 32 ist mit einer Nutausnehmung 36 ausgebildet. Die Federerhebung 34 und die Nutausnehmung 36 erstrecken sich über die gesamte Länge des jeweiligen Sektionaltorelementes 12, 14.

An die Federerhebung 34 am ersten Längsrand 30 des jeweiligen Sektionaltorelementes 12, 14 grenzt innenseitig und außenseitig je eine Auflageschulter 38 an. An die Nutausnehmung 36 am zweiten Längsrand 32 des jeweiligen Sektionaltorelementes 12, 14 grenzt innenseitig und außenseitig eine Widerlagerschulter 40 an. Beim Zusammenbau der Sektionaltorelemente 12, 14 bzw. im geschlossenen Zustand des Sektionaltores 10 liegen die Widerlagerschultern 40 am zweiten Längsrand 32 des jeweiligen Sektionaltorelementes 12, 14 auf den Auflageschultern 38 am ersten Längsrand 30 des jeweils darunter befindlichen Sektionaltorelementes 12, 14 an, wobei durch die Federerhebung 34 und die Nutausnehmung 36 gleichsam eine Selbstzentrierung der Sektionaltorelemente 12, 14 erzielt wird.

Die die Sektionaltorelemente 12, 14 miteinander verbindenden Gelenke 16 sind derartig vorgesehen, daß die Gelenkachse 22 benachbarter Sektionaltorelemente 12, 14 in der Nachbarschaft der innenseitigen Auflageschulter 38 und der innenseitigen Widerlagerschulter 40 vorgesehen ist, so daß im aufgeschwenkten Zustand der benachbarten Sektionaltorelemente 12, 14 der innenseitige Spaltabstand zwischen der innenseitigen Auflageschulter 38 und der innenseitigen Widerlagerschulter 40 so klein ist, daß ein Fingerschutz gewährleistet wird (sh. Figur 3). Das wird insbesondere auch dadurch erreicht, daß der erste Längsrand 30 des jeweiligen Sektionaltorelementes 12, 14 mindestens an seiner Innenseite an die Auflagerschulter 38 angrenzend eine Sicke 41 aufweist, in der das kurze Scharnierelement 18 des entsprechenden Gelenkes 16 mittels der Schrauben 24 befestigt ist. Das besagte kurze Scharnierelement 18 stützt sich an der Sicke 41 ab, so daß sich in vorteilhafter Weise eine vertikale Lastabstützung der Sektionaltorelemente 12, 14 ergibt.

Die am ersten Längsrand 30 des jeweiligen Sektionaltorelementes 12, 14 vorgesehene Federerhebung 34 ist mit einer Längsnut 42 ausgebildet, in der ein Profilelement 44 mit einem kederartigen Befestigungsabschnitt 46 fixiert ist. Das Profilelement 44 ist ausgehend vom Befestigungsabschnitt 46 abgewinkelt bogenförmig, d.h. mit einem bogenförmigen Querschnitt ausgebildet, der zur zugehörigen Gelenkachse 22 mindestens annähernd konzentrisch verläuft. Das Profilelement 44 weist eine bogenförmige Außenfläche 48 auf, die mit der bogenförmigen Außenfläche 50 der jeweiligen Federerhebung 34 mindestens annähernd teilzylindrisch und zur besagten Gelenkachse 22 mindestens annähernd konzentrisch verläuft. Das Profilelement 44 liegt im in Figur 1 gezeichneten geschlossenen Zustand des Sektionaltores 10 mit seinem vom Befestigungsabschnitt 46 entfernten Vorderrand 52 eng und dicht an eine Innenfläche 54 der Nutausnehmung 36 des zweiten Längsrandes 32 des jeweils benachbarten Sektionaltorelementes an. Im in Figur 3 gezeichneten aufgeschwenkten Zustand bildet das Profilelement 44 einen Fingerschutz von der Außenseite des Sektionaltores 10 her.

Wie aus den Figuren 1 und 3 ersichtlich ist, bestehen bei diesem Sektionaltor 10 die Sektionaltorelemente 12, 14 jeweils aus zwei miteinander verbundenen profilierten Blechteilen 56, 58, wobei sich die Schrauben 24 und 26, mit welchen die Scharnierelemente 18 und 20 der Gelenke 16 an den Sektionaltorelementen 12 und 14 befestigt sind, auch durch endseitige Befestigungslaschen 60 der profilierten Blechteile 56, 58 hindurcherstrecken. Auf diese Weise wird die mechanische Stabilität mit konstruktiv einfachen Mitteln gewährleistet bzw. weiter verbessert. Um die profilierten Blechteile 56, 58 innen- und außenseitig verwenden zu können, ist es bevorzugt, wenn die Sektionaltorelemente 12, 14 mit einem symmetrischen Querschnittsprofil ausgebildet sein, wie aus den Figuren 1 und 3 ersichtlich ist.

Figur 4 zeigt in einer der Figur 1 ähnlichen abschnittweisen Schnittdarstellung eine Ausbildung des Sektionaltores 10, die sich von der Ausbildung gemäß den Figuren 1 bis 3 nur dadurch unterscheidet, daß das jeweilige Profilelement 44 an seinem Vorderrand 52 mit einem Dichtungselement 62 versehen bzw. ausgebildet ist. Mit Hilfe des Dichtungselementes 62 wird im geschlossenen Zustand des Sektionaltores 10 eine ausgezeichnete Abdichtung zwischen den jeweils benachbarten Sektionaltorelementen 12 und 14 erzielt.

Gleiche Einzelheiten sind in Figur 4 mit denselben Bezugsziffern wie in den Figuren 1 bis 3 bezeichnet, so daß es sich erübrigt, in Verbindung mit Figur 4 alle diese Einzelheiten noch einmal detailliert zu beschreiben.

Die miteinander verbundenen profilierten Blechteile 56, 58 sind mit einem Kunststoffmaterial 64 ausgeschäumt, um eine Wärmeisolierung zu gewährleisten.

In den Figuren 1, 3 und 4 sind spiegelbildlich symmetrisch gestaltete Sektionaltorelemente 12, 14 verdeutlicht, es ist jedoch auch möglich, die Sektionaltorelemente 12, 14 als sog. Halbprofile zu gestalten. Dann liegt das jeweilige Profilelement 44 mit seinem Vorderrand 52 bzw. mit dem am Vorderrad 52 vorgesehenen Dichtungselement 62 beispielsweise am jeweiligen langen Scharnierelement 20 an.

Die Figuren 5 und 6 zeigen Metallprofilelemente 66 und 68 benachbarter, nicht dargestellter Sektionaltorelemente, wobei das Metallprofilelement 66 einem modifizierten Sektionaltorelement 12 gemäß den Figuren 1 bis 4 und das Metallprofilelement 68 einem modifizierten Sektionaltorelement 14 gemäß den Figuren 1 bis 4 zugeordnet ist. Das Metallprofilelement 66 bildet also einen ersten Längsrand 30 und das Metallprofilelement 68 bildet einen zweiten Längsrand 32 des jeweiligen modifizierten Sektionaltorelementes 12, 14 bzw. benachbarter und miteinander mittels Gelenken 16 gelenkig verbundener modifizierter Sektionaltorelemente 12, 14. Das Metallprofilelement 66 ist mit der Federerhebung 34 und das Metallprofilelement ist mit der Nutausnehmung 36 ausgebildet. Das Metallprofilelement 66 ist entlang der Federerhebung 34 mit der Längsnut 42 ausgebildet, die zur Fixierung des Befestigungsabschnittes 46 des Profilelementes 44 dient.

Gleiche Einzelheiten sind auch in den Figuren 5 und 6 mit denselben Bezugsziffern wie in den Figuren 1 bis 4 bezeichnet, so daß es sich erübrigt, in Verbindung mit den Figuren 5 und 6 alle diese Einzelheiten noch einmal detailliert zu beschreiben.

Die Figuren 7 und 8 zeigen eine den Figuren 5 und 6 ähnliche Ausbildung. Sie unterscheidet sich von der Ausbildung gemäß den Figuren 5 und 6 nur dadurch, daß die Metallprofilelemente 66 und 68 nicht einteilig ausgebildet sind, sondern jeweils aus zwei Profilteilen 70, 72 und 74, 76 bestehen. Die Profilteile 70 und 72 des Metallprofilelementes 66 sind mittels wärmeisolierender Verbindungselemente 78 verbunden. Die Profilteile 74 und 76 des Metallprofilelementes 68 sind durch ein einziges wärmeisolierendes Verbindungselement 80 verbunden. Durch die wärmeisolierenden Verbindungselemente 78 und 80 werden Wärmebrücken durch die Metallprofilelemente 66 und 68 hindurch vermieden.

## Patentansprüche

1. Sektionaltor mit Sektionaltorelementen (12, 14), die jeweils durch an der Innenseite der Sektionaltorelemente (12) angebrachte Gelenke (16) miteinander um eine zugehörige Gelenkachse (22) schwenkbar verbunden sind, wobei der eine Längsrand (30) jedes Sektionaltorelementes (12, 14) mit einer sich längserstreckenden Federerhebung (34) und der zweite Längsrand (32) jedes Sektionaltorelementes (12, 14) mit einer sich längserstreckenden Nutausnehmung (36) ausgebildet ist,
**dadurch gekennzeichnet,**
daß am ersten Längsrand (30) an die Federerhebung (34) innenseitig und außenseitig je eine Auflageschulter (38) angrenzt, und daß am zweiten Längsrand (32) an die Nutausnehmung (36) innenseitig und außenseitig eine Widerlagerschulter (40) angrenzt, die im geschlossenen Zustand des Sektionaltores (10) auf den zugehörigen Auflageschultern (38) aufliegt, wobei die Gelenkachse (22) in der Nachbarschaft der innenseitigen Auflageschulter (38) und der innenseitigen Widerlagerschulter (40) vorgesehen ist.

2. Sektionaltor nach Anspruch 1,
**dadurch gekennzeichnet,**
daß die am ersten Längsrand (30) des jeweiligen Sektionaltorelementes (12, 14) vorgesehene Federerhebung (34) mit einer Längsnut (42) ausgebildet ist, in der ein einen zur Gelenkachse (22) mindestens annähernd konzentrischen bogenförmigen Querschnitt aufweisendes Profilelement (44) mit einem Befestigungsabschnitt (46) festgelegt ist, wobei das Profilelement (44) im geschlossenen Zustand des Sektionaltores (10) mit seinem vom Befestigungsabschnitt (46) entfernten Vorderrand (52) an einer Innenfläche (54) der Nutausnehmung (36) des zweiten Längsrandes (32) des jeweils benachbarten Sektionaltorelementes dicht anliegt und im aufgeschwenkten Zustand einen Fingerschutz bildet.

3. Sektionaltor nach Anspruch 2,
**dadurch gekennzeichnet,**
daß der Vorderrand (52) des Profilelementes (44) ein Dichtungselement (62) aufweist.

4. Sektionaltor nach Anspruch 1,
**dadurch gekennzeichnet,**
daß der erste Längsrand (30) des jeweiligen Sektionaltorelementes (12, 14) mindestens innenseitig an die Auflageschulter (38) angrenzend mit einer Sicke (41) ausgebildet ist, in der das kurze Scharnierelement (18) des jeweiligen Gelenkes (16) befestigt ist.

5. Sektionaltor nach einem der Ansprüche 1 bis 4,
**dadurch gekennzeichnet,**
daß der die Federerhebung (34) und die Auflageschultern (38) aufweisende erste Längsrand (30) und der die Nutausnehmung (36) und die Widerlagerschultern (40) aufweisende zweite Längsrand (32) jedes Sektionaltorelementes (12, 14) mit einem mindestens annähernd symmetrischen Querschnittsprofil ausgebildet sind.

6. Sektionaltor nach einem der Ansprüche 1 bis 5,
**dadurch gekennzeichnet,**
daß jedes Sektionaltorelement (12, 14) zwei miteinander verbundene profilierte Blechteile (56, 58) aufweist, die mit einem Kunststoffmaterial (64) ausgeschäumt sind.

7. Sektionaltor nach Anspruch 6,
**dadurch gekennzeichnet,**
daß die miteinander verbundenen profilierten Blechteile (56, 58) die gleiche Profilkonturierung aufweisen und miteinander spiegelbildlich verbunden sind.

8. Sektionaltor nach einem der Ansprüche 1 bis 5,
**dadurch gekennzeichnet,**
daß der erste und der zweite Längsrand (30 und 32) jedes Sektionaltorelementes (12 14) jeweils ein Metallprofilelement (66, 68) aufweisen.

9. Sektionaltor nach Anspruch 8,
**dadurch gekennzeichnet,**
daß das jeweilige Metallprofilelement (66, 68) einteilig ausgebildet ist.

10. Sektionaltor nach Anspruch 8,
**dadurch gekennzeichnet,**
daß das jeweilige Metallprofilelement (66, 68) zweiteilig ausgebildet ist, wobei die beiden Profilteile (70, 72; 74, 76) des jeweiligen Metallprofilelementes (66, 68) miteinander mittels mindestens eines wärmeisolierenden Verbindungselementes (78, 80) verbunden sind.
